# EUROPÄISCHE PATENTSCHRIFT

(11) **EP 0 555 565 B1**
(45) Veröffentlichungstag und Bekanntmachung des Hinweises auf die Patenterteilung: **20.05.1998**
(21) Anmeldenummer: 92250031.9
(22) Anmeldetag: 14.02.1992
(51) Int. Cl.: G07F 17/32, G07F 17/42

(54) **Vorrichtung zur betrugsgeschützten Gewinnauszahlung bei Geldspielgeräten**
Cheat-proof winnings pay-out device for gambling machines
Dispositif pour le paiement garanti sans fraude des gains de machines de jeu

(43) Veröffentlichungstag der Anmeldung: 18.08.1993
(73) Patentinhaber: Bally Wulff Automaten GmbH, 12001 Berlin (DE)
(72) Erfinder: Lutz, Bernhard Albrecht, W-1000 Berlin 27 (DE)
(74) Vertreter: Pfenning, Meinig & Partner

(56) Entgegenhaltungen:
- EP-A- 0 208 857
- EP-A- 0 360 613
- WO-A-80/02512
- GB-A- 2 208 737
- GB-A- 2 241 098
- US-A- 4 157 829

## Beschreibung

Die Erfindung betrifft ein System mit Geldspielgeräten, mittels welchem betrugsgeschützt eine Auszahlung von an Geldspielgeräten gewonnenen Beträgen vorgenommen werden kann, wobei die betreffenden Geldspielgeräte nicht über eine eigene Auszahlvorrichtung verfügen.

Geldspielgeräte, welche Einrichtungen zur Auszahlung von gewonnenen Geldbeträgen aufweisen, sind bereits seit langem bekannt. An derartigen Geräten werden aber ständig Manipulationen vorgenommen, um das in den Geräten enthaltene Geld widerrechtlich zu entnehmen. Dies geschieht insbesondere dann mit größerer Häufigkeit, wenn die Aufstellorte unübersichtlich oder die Geräte in einer schwer zu kontrollierenden Anzahl vorhanden sind. Letzteres ist vor allem in größeren Spielkasinos der Fall.

Um diesen Nachteil zu beseitigen, wurden in der Vergangenheit unterschiedliche Maßnahmen vorgenommen, die alle darauf hinauslaufen, den unberechtigten Zugang in das Geräteinnere bzw. an den Geldvorrat sowie weitere Manipulationsmöglichkeiten zu erschweren. Doch derartigen Maßnahmen sind vor allem in bezug auf den Münzvorrat für Gewinnauszahlungen Grenzen gesetzt.

Die GB-A-2 208 737 offenbart ein Geldspielgerät, bei dem Gewinne ab einem bestimmten Betrag nicht mehr in Form von Bargeld direkt am Geldspielgerät ausgezahlt werden. Vielmehr wird ab diesem Betrag am Geldspielgerät ein Gewinnbeleg ausgegeben und die Gewinndaten werden an einen zentralen Clubcomputer übertragen. Bei Vorlage des Beleges werden dann die übertragenen Daten mit den Daten des Beleges verglichen und der Gewinnbetrag ausgezahlt. Bei diesem Geldspielgerät werden größere Beträge nicht direkt ausgezahlt, so daß in dem Geldspielgerät eine immer größere Geldsumme verbleibt.

Der sicherste Schutz vor unberechtigten Entnahmen besteht darin, daß sich in diesen Geräteen kein Geld, welches zur Auszahlung bestimmt ist, befindet. Das für den Spieleinsatz eingeworfene Geld kann in einem Tresor, welcher zum Beispiel im Gerätefuß angeordnet ist, mit hinreichender Sicherheit aufbewahrt werden.

Die EP-A-0 208 857 sieht vor, daß jeder an einem Geldspielgerät erreichte Gewinn in Form eines Gutscheins ausgegeben wird. Dieser Gutschein ist dann zur Einlösung an eine Gewinnzuteilstelle einzusenden.

Werden anstelle von Bargeld als Gewinnauszahlung Kassenbelege gedruckt, so besteht die Gefahr, daß derartige Belege in betrügerischer Absicht nachgedruckt werden, ohne daß tatsächlich ein Gewinn an Geldspielgeräten erzielt wurde. Somit bedarf es zusätzlicher Maßnahmen, um eine Kontrollmöglichkeit bezüglich der Echtheit der an der Kasse zur Auszahlung vorgelegten Kassenbelege von Geldspielgeräten zu ermöglichen.

Ausgehend von diesen Nachteilen des Standes der Technik liegt der Erfindung die Aufgabe zugrunde, eine Vorrichtung zu schaffen, mittels welcher es ermöglicht wird, auf einen zur Gewinnauszahlung bestimmten und im Geldspielgerät enthaltenen Geldvorrat zu verzichten und dennoch Geldgewinne manipulationssicher auszuzahlen.

Diese Aufgabe wird durch die kennzeichnenden Merkmale der Hauptansprüche 1 und 2 in Verbindung mit den Merkmalen des Oberbegriffs gelöst. Vorteilhafte Ausgestaltungen sind in den Unteransprüchen aufgezeigt.

Die erfindungsgemäße Lösung (Anspruch 1) geht in ihrem Oberbegriff von der EP-A-0 208 857 aus und zeichnet sich dadurch aus, daß an derartigen Geldspielgeräten eine mit der zentralen Steuereinheit verbundene Taste, Schlüsselschalter oder dergleichen vorgesehen sind, nach deren Betätigung über die geräteinterne Vorrichtung gerätespezifische Kenndaten und der Endstand des Gewinnspeichers ausgebbar sind, und daß am und/oder im Geldspielgerät ein Display vorgesehen ist, auf welchem nach Eingabe der zuvor ausgegebenen gerätespezifischen Kenndaten über eine am oder im Geldspielgerät angeordnete und mit der zentralen Steuereinheit verbundene Eingabeeinheit die zu den jeweiligen Kenndaten zugeordneten und gespeicherten Gewinnbeträge darstellbar sind.

Eine alternative Gestaltungsvariante der erfindungsgemäßen Lösung (Anspruch 2) besteht darin, daß an derartigen Geldspielgeräten eine mit der zentalen Steuereinheit verbundene Taste, Schlüsselschalter oder dergleichen vorgesehen sind, nach deren Betätigung über die geräteinterne Vorrichtung gerätespezifische Kenndaten und der Endstand des Gewinnspeichers ausgebbar sind, und daß am und/oder im Geldspielgerät eine Signalisiervorrichtung vorgesehen ist, die nach Eingabe der zuvor ausgegebenen gerätespezifischen Kenndaten und des Gewinnbetrages über eine am oder im Geldspielgerät angeordnete und mit der zentralen Steuereinheit verbundene Eingabeeinheit, die durch die zentrale Steuereinheit festgestellte Übereinstimmung oder Nichtübereinstimmung der derart eingegebenen Daten mit den zugeordneten Daten im Gewinnspeicher signalisiert.

Gemäß einer vorteilhaften Weiterbildung kann vorgesehen sein, daß die geräteinterne Vorrichtung zur Ausgabe der gerätespezifischen Kenndaten eingelaufener Gewinne und/oder des Endstandes des Gewinnspeichers als Datendrucker zur Ausgabe eines Druckprotokolls ausgebildet ist, welches vom Spieler aus dem Geldspielgerät entnehmbar und an einer Kasse als Auszahlbeleg vorlegbar ist.

Eine weitere vorteilhafte Ausgestaltung der Erfindung sieht vor, daß die Eingabeeinheit eine Tastatur zur Eingabe der gerätespezifischen Kenndaten aufweist.

Zu Kontrollzwecken muß zunächst von der Kasse, an welcher das Druckprotokoll zur Auszahlung vorgelegt wurde, mit dem Druckprotokoll zu dem jeweiligen Geldspielgerät gegangen werden. Hier sind dann die gerätespezifischen Kenndaten mittels Tastatur einzugeben und der auf dem Druckprotokoll vermerkte Gewinnbetrag mit denen, auf dem Display des Geldspielgerätes dargestellten zu vergleichen und eventuell die Auszahlung des Geldes zu quittieren.

Als Alternative zur Ausgabe eines Druckprotokolls besteht die Möglichkeit, daß die geräteinterne Vorrichtung zur Ausgabe der gerätespezifischen Kenndaten, eingelaufener Gewinne und/oder des Endstandes des Gewinnspeichers als Vorrichtung zum Beschreiben einer in das Geldspielgerät einführbaren Speicherkarte ausgebildet ist. Diese gerätespezifischen Kenndaten selbiger Speicherkarte können zu Kontrollzwecken am Geldspielgerät wiederum eingelesen und die den gerätespezifischen Kenndaten zugeordneten Gewinnbeträge auf dem Display des Geldspielgerätes dargestellt und quittiert werden.

Die gerätespezifischen Kenndaten können zur eindeutigen und weitestgehend fälschungssicheren Identifizierung eine Gerätenummer und/oder das Datum und/oder die Uhrzeit und/oder weitere Daten enthalten. Zusätzlich können die gerätespezifischen Kenndaten in einer kodierten Form ausgebbar sein.

Eine weitere vorteilhafte Gestaltungsvariante der erfindungsgemäßen Grundidee besteht darin, daß in erfindungsgemäß ausgebildeten Geldspielgeräten eine Vorrichtung zur automatischen Erkennung und/oder Übernahme der auf dem Druckprotokoll oder der Speicherkarte enthaltenen Daten angeordnet ist. Bei dieser Variante würde dann eine eventuell erforderliche Kontrolle wiederum durch das Servicepersonal am Geldspielgerät erfolgen. Hierzu würde der (oder die) Datenträger in die Vorrichtung zur automatischen Datenerkennung eingegeben und von der zentralen Steuereinheit des Geldspielgerätes mit den im Geldspielgerät gespeicherten Daten verglichen werden. Eine festgestellte Übereinstimmung (oder auch Nichtübereinstimmung) würde dann durch die zentrale Steuereinheit des Geldspielgerätes signalisiert. Die Auszahlung des gewonnenen Betrages würde bei festgestellter Übereinstimmung an der Kasse erfolgen.

Nachfolgend soll die erfindungsgemäße Lösung anhand der Zeichnungen beschrieben werden. Hier zeigen:
- Fig. 1a: ein Geldspielgerät für die einfachste und kostengünstigste Variante der Erfindung mit Datendrucker,
- Fig. 1b: ein Geldspielgerät für die einfachste und kostengünstigste Variante der Erfindung mit Datenausgabe auf eine Speicherkarte, und
- Fig. 1c: Beispiel für ein Druckprotokoll.

Das in Fig. la dargestellte Geldspielgerät 1 weist einen integrierten Drucker 4 jedoch keine Auszahleinheit für die Auszahlung gewonnener Geldbeträge auf. Dieser Drucker 4 druckt entweder nach jedem eingelaufenen Geldgewinn oder nach Betätigung der Taste 3, was zum Beispiel nach Beendigung des Spielens erfolgen kann, ein Druckprotokoll 7. Auf dem in Fig. 1c dargestellten Druckprotokoll 7 sind neben dem gewonnenen Geldbetrag 24 gerätespezifische Kenndaten 21 bis 23 enthalten. Mittels der Gerätenummer 21 wird eine spätere Identifizierung des Geldspielgerätes 1, an welchem der Ausdruck erstellt wurde, ermöglicht. Weiterhin beinhalten diese gerätespezifischen Kenndaten 21 bis 23 das Datum 22 und die Uhrzeit 23 der jeweiligen Erstellung dieses Druckprotokolls 3. Sämtliche Daten können zusätzlich noch in einer kodierten Form 25 auf dem Druckprotokoll 7 enthalten sein. Mit diesem Druckprotokoll 7 begibt sich der Spieler an eine Kasse 8, wo ihm der auf dem Druckprotokoll 7 vermerkte Gewinnbetrag 24 ausgezahlt wird. Bestehen Zweifel an der Echtheit des Druckprotokolls 7, so kann das Servicepersonal am Geldspielgerät 1 über eine Tastatur 10, welche sich am oder im Geldspielgerät 1 befindet, durch Eingabe der gerätespezifischen Kenndaten 21 bis 23 die Anzeige der im Geldspielgerät 1 gespeicherten Gewinnbeträge 24 auf dem Display 9 veranlassen. Ergibt der visuelle Vergleich der Daten des Druckprotokolls 7 und der des Displays 9 eine Übereinstimmung, so wird der gewonnene Betrag 24 an der Kasse 8 ausgezahlt.

Alternativ zur Möglichkeit des Ausdruckens der Daten 21 bis 24 kann eine Übertragung selbiger auf eine Speicherkarte 11 erfolgen. Hierfür ist das Geldspielgerät 1, wie in Fig. lb dargestellt, mit einer Vorrichtung 5 versehen, mittels welcher die Datenausgabe auf die Speicherkarte 11 erfolgen kann. Zu Vergleichszwecken ist in derartigen Geldspielgeräten 1 ein Einlesen der Daten von der Speicherkarte 11 möglich, was zum Beispiel über die gleiche Vorrichtung 5 wie die zum Beschreiben der Speicherkarte 11 erfolgen kann. Der Vergleichsvorgang geschieht auch hier wie im Fall des Druckprotokolls 7 visuell. Eine Dateneingabe über die Tastatur 10 erübrigt sich aber in diesem Fall.

Im Falle der Datenkontrolle mittels Druckprotokoll kann vorgesehen sein, daß in erfindungsgemäß ausgebildeten Geldspielgeräten eine Vorrichtung zur automatischen Erkennung und/oder Übernahme der auf dem Druckprotokoll oder der Speicherkarte enthaltenen Daten angeordnet ist. Bei dieser Variante würde dann eine eventuell erforderliche Kontrolle wiederum durch das Servicepersonal am Geldspielgerät erfolgen. Hierzu würde der (oder die) Datenträger in die Vorrichtung zur automatischen Datenerkennung eingegeben und von der zentralen Steuereinheit des Geldspielgerätes mit den in Geldspielgerät gespeicherten Daten verglichen werden, wobei sich eine möglicherweise mit Fehlern behaftete Dateneingabe über die Tastatur 10 erübrigt. Eine festgestelle Übereinstimmung (oder auch Nichtübereinstimmung) würde dann durch die zentrale Steuereinheit des Geldspielgerätes signalisiert. Die Auszahlung des gewonnenen Betrages würde bei festgestellter Übereinstimmung an der Kasse erfolgen.

## Patentansprüche

1. System mit Geldspielgeräten (1) zur betrugsgeschützten Gewinnauszahlung, wobei die Geldspielgeräte (1) keine geräteinterne Auszahleinheit aufweisen, jedoch von einer zentralen Steuereinheit (2) gesteuert werden, die wiederum mindestens mit einem elektronischen Gewinnspeicher (6) in Verbindung steht, und wobei die Geldspielgeräte (1) weiterhin mit einer geräteinternen Vorrichtung (4 oder 5) versehen sind, die jeweils mit der zentralen Steuereinheit (2) verbunden ist, und über die gerätespezifischen Kenndaten (21 bis 23) und Gewinninformationen ausgebbar sind,
**dadurch gekennzeichnet** ,
daß an derartigen Geldspielgeräten (1) eine mit der zentralen Steuereinheit (2) verbundene Taste, Schlüsselschalter oder dergleichen (3) vorgesehen ist, nach deren Betätigung über die geräteinterne Vorrichtung (4 oder 5) gerätespezifische Kenndaten (21 bis 23) und der Endstand des Gewinnspeichers (6) ausgebbar sind, und daß am und/oder im Geldspielgerät (1) ein Display (9) vorgesehen ist, auf welchem nach Eingabe der zuvor ausgegebenen gerätespezifischen Kenndaten (21 bis 23) über eine am oder im Geldspielgerät (1) angeordnete und mit der zentralen Steuereinheit (2) verbundene Eingabeeinheit (10) die zu den jeweiligen Kenndaten zugeordneten und gespeicherten Gewinnbeträge (24) darstellbar sind.

2. System mit Geldspielgeräten (1) zur betrugsgeschützten Gewinnauszahlung, wobei die Geldspielgeräte (1) keine geräteinterne Auszahleinheit aufweisen, jedoch von einer zentralen Steuereinheit (2) gesteuert werden, die wiederum mindestens mit einem elektronischen Gewinnspeicher (6) in Verbindung steht, und wobei die Geldspielgeräte (1) weiterhin mit einer geräteinternen Vorrichtung (4 oder 5) versehen sind, die jeweils mit der zentralen Steuereinheit (2) verbunden ist, und über die gerätespezifischen Kenndaten (21 bis 23) und Gewinninformationen ausgebbar sind,
**dadurch gekennzeichnet**,
daß an derartigen Geldspielgeräten (1) eine mit der zentralen Steuereinheit (2) verbundene Taste, Schlüsselschalter oder dergleichen (3) vorgesehen ist, nach deren Betätigung über die geräteinterne Vorrichtung (4 oder 5) gerätespezifische Kenndaten (21 bis 23) und der Endstand des Gewinnspeichers (6) ausgebbar sind, und daß am und/oder im Geldspielgerät (1) eine Signalisiervorrichtung vorgesehen ist, die nach Eingabe der zuvor ausgegebenen gerätespezifischen Kenndaten (21 bis 23) und des Gewinnbetrages (24) über eine am oder im Geldspielgerät (1) angeordnete und mit der zentralen Steuereinheit (2) verbundene Eingabeeinheit (10), die durch die zentrale Steuereinheit (2) festgestellte Übereinstimmung oder Nichtübereinstimmung der derart eingegebenen Daten (21 bis 24) mit den zugeordneten Daten im Gewinnspeicher (6) signalisiert.

3. System mit Geldspielgeräten (1) zur betrugsgeschützten Gewinnauszahlung nach einem der Ansprüche 1 und 2, dadurch gekennzeichnet, daß die geräteinterne Vorrichtung zur Ausgabe der gerätespezifischen Kenndaten (21 bis 23) eingelaufener Gewinne und/oder des Endstandes des Gewinnspeichers (6) als Datendrucker (4) zur Ausgabe eines Druckprotokolls (7) ausgebildet ist, welches vom Spieler aus dem Geldspielgerät (1) entnehmbar und an einer Kasse (8) als Auszahlbeleg vorlegbar ist.

4. System mit Geldspielgeräten (1) zur betrugsgeschützten Gewinnauszahlung nach mindestens einem der vorhergehenden Ansprüche, dadurch gekennzeichnet, daß die Eingabeeinheit eine Tastatur zur Eingabe der gerätespezifischen Kenndaten (21,23) aufweist.

5. System mit Geldspielgeräten (1) zur betrugsgeschützten Gewinnauszahlung nach mindestens einem der vorhergehenden Ansprüche, dadurch gekennzeichnet, daß die geräteinterne Vorrichtung zur Ausgabe der gerätespezifischen Kenndaten (21 bis 23) eingelaufener Gewinne und/oder des Endstandes des Gewinnspeichers (6) als Vorrichtung (5) zum Beschreiben einer in das Geldspielgerät (1) einführbaren Speicherkarte (11) ausgebildet ist, und daß die gerätespezifischen Kenndaten (21 bis 23) selbiger Speicherkarte (11) zu Kontrollzwecken am Geldspielgerät (1) einlesbar und die den gerätespezifischen Kenndaten (21 bis 23) zugeordneten Gewinnbeträge (24) auf dem Display (9) des Geldspielgerätes (1) darstellbar sind.

6. System mit Geldspielgeräten (1) zur betrugsgeschützten Gewinnauszahlung nach mindestens einem der vorhergehenden Ansprüche, dadurch gekennzeichnet, daß im oder am Geldspielgerät (1) eine Vorrichtung zur automatischen Erkennung und/oder Übernahme der auf dem Druckprotokoll (7) oder der Speicherkarte (11) enthaltenen Daten (21 bis 24) angeordnet ist.

7. System mit Geldspielgeräten (1) zur betrugsgeschützten Gewinnauszahlung nach mindestens einem der vorgehenden Ansprüche, dadurch gekennzeichnet, daß die gerätespezifischen Kenndaten (21 bis 23) eine Gerätenummer (21) und/oder das Datum (22) und/oder die Uhrzeit (23) und/oder weitere Daten enthält.

8. System mit Geldspielgeräten (1) zur betrugsgeschützten Gewinnauszahlung nach mindestens einem der vorhergehenden Ansprüche, dadurch gekennzeichnet, daß die gerätespezifischen Kenndaten (21 bis 23) und/oder der Gewinnbetrag (24) in einer kodierten Form (25) ausgebbar sind.

9. System mit Geldspielgeräten (1) zur betrugsgeschützten Gewinnauszahlung nach Anspruch 6, dadurch gekennzeichnet, daß im oder am Geldspielgerät (1) eine Vorrichtung zur automatischen Erkennung und/oder Übernahme der auf dem Druckprotokoll (7) in kodierter Form (25) enthaltenen Daten (21 bis 24) angeordnet ist.

## Claims

1. System for gambling machines (1) for cheatproof payout of winnings in which the gambling machines (1) do not have a machine internal payout unit; however, they are controlled by a central control unit (2) which in turn is connected to at least one electronic winnings memory (6); furthermore, the gambling machines (1) are provided with a machine internal device (4 or 5) which is respectively linked to the central control unit (2) and through which machine specific characteristic data (21 to 23) and winnings information are released, **characterised in that** gambling machines of this type (1) are provided with a key, key switch or the like (3) which is connected to the central control unit (2), and after operation of which machine specific characteristic data (21 to 23) and the final reading of the winnings memory (6) are released via a machine internal device (4 or 5), and on and/or in the gambling machine (1) is provided a display (9) on which, after entry of previously released machine specific characteristic data (21 to 23), amounts of winnings (24) associated with respective characteristic data and stored are displayed via an input unit (10) positioned on or in the gambling machine (1).

2. System for gambling machines (1) for cheatproof payout of winnings in which the gambling machines (1) do not have a machine internal payout unit; however, they are controlled by a central control unit (2) which in turn is connected to at least one electronic winnings memory (6); furthermore, the gambling machines (1) are provided with a machine internal device (4 or 5) which is respectively linked to the central control unit (2) and through which machine specific characteristic data (21 to 23) and winnings information are released, **characterised in that** gambling machines of this type (1) are provided with a key, key switch or the like (3) which is connected to the central control unit (2), and after operation of which machine specific characteristic data (21 to 23) and the final reading of the winnings memory (6) are released via a machine internal device (4 or 5), and at and/or in the gambling machine (1) is provided a signalling device which, after entry of previously released machine specific characteristic data (21 to 23) and the winnings amount (24) via an input unit (10), which is arranged on or in the gambling machine (1) and linked to the central control unit (2), signalises a match or mismatch of said input data (21 to 24) with associated data in the winnings memory (6).

3. System for gambling machines (1) for cheatproof payout of winnings according to one of Claims 1 and 2, **characterised in that** the machine internal device for release of machine specific characteristic data (21 to 23) of incurred winnings and/or the final reading of the winnings memory (6) is designed as a data printer (4) for issuing a printed protocol (7) which is removed from the gambling machine (1) and presented to a cashpoint (8) by the player as proof of payout.

4. System for gambling machines (1) for cheatproof payout of winnings according to at least one of the above claims, **characterised in that** the input unit comprises a keyboard for entering machine specific characteristic data (21, 23).

5. System for gambling machines (1) for cheatproof payout of winnings according to at least one of the above claims, **characterised in that** the machine internal device for release of machine specific characteristic data (21 to 23) of incurred winnings and/or the final reading of the winnings memory (6) is designed as a device (5) for writing onto a memory card (11) which is insertible into the gambling machine (1), and the machine specific characteristic data (21 to 23) of said memory card (11) can be read into the gambling machine (1) for control purposes, and winnings amounts (24) associated with the machine internal characteristic data (21 to 23) are displayed on the display (9) of the gambling machine (1).

6. System for gambling machines (1) for cheatproof payout of winnings according to at least one of the above claims, **characterised in that** a device for automatic recognition and/or pickup of data (21 to 24) contained in the print protocol (7) or the memory card (11) is arranged in or on the gambling machine (1).

7. System for gambling machines (1) for cheatproof payout of winnings according to at least one of the above claims, **characterised in that** the machine specific characteristic data (21 to 23) include a machine number (21) and/or date (22) and/or time (23) and/or further data.

8. System for gambling machines (1) for cheatproof payout of winnings according to at least one of the above claims, **characterised in that** the machine specific characteristic data (21 to 23) and/or the amount of winnings (24) are released in encoded form (25).

9. System for gambling machines (1) for cheatproof payout of winnings according to Claim 6, **characterised in that** a device for automatic recognition and/or pickup of data (21 to 24) contained in the print protocol (7) in encoded form (25) is arranged in or on the gambling machine (1)

## Revendications

1. Système comportant des machines à sous (1) pour le paiement de gains, garanti sans fraude, dans lequel les machines à sous (1) ne comportent aucune unité de paiement interne à la machine, mais sont commandées par une unité centrale de commande (2), qui à nouveau est reliée au moins à une mémoire électronique de gains (6), et dans lequel les machines à sous (1) sont en outre équipées d'un dispositif (4 ou 5) interne à la machine et qui est relié respectivement à l'unité centrale de commande (2) et au moyen duquel les données caractéristiques (21 à 23) spécifiques aux machines et les informations de gains peuvent être délivrées;
caractérisé en ce que dans de telles machines à sous (1) il est prévu une touche, un interrupteur à clé ou analogue (3), qui est relié à l'unité centrale de commande (2) et après l'actionnement de laquelle des données caractéristiques (21 à 23) qui sont spécifiques à la machine et l'état de la mémoire de gains (6) peuvent être délivrés par l'intermédiaire du dispositif (4 ou 5) interne à la machine, et que sur et/ou dans la machine à sous (1) est prévu un dispositif d'affichage (9), sur lequel les montants des gains (24) associés aux données caractéristiques respectives et mémorisés peuvent être représentés après introduction des données caractéristiques (21 à 23) spécifiques à la machine et délivrées auparavant, par l'intermédiaire d'une unité d'entrée (10) disposée sur ou dans la machine à sous (1) et reliée à l'unité centrale de commande (2).

2. Système comportant des machines à sous (1) pour le paiement de gains, garanti sans fraude, dans lequel les machines à sous (1) ne comportent aucune unité de paiement interne à la machine, mais sont commandées par une unité centrale de commande (2), qui à nouveau est reliée au moins à une mémoire électronique de gains (6), et dans lequel les machines à sous (1) sont en outre équipées d'un dispositif (4 ou 5) interne à la machine et qui est relié respectivement à une unité centrale de commande (2) et au moyen duquel les données caractéristiques (21 à 23) spécifiques à la machine et des informations de gains peuvent être délivrées;
caractérisé en ce que dans de telles machines à sous (1) il est prévu une touche, un interrupteur à clé ou analogue (3), qui est relié à l'unité centrale de commande (2) et après l'actionnement de laquelle des données caractéristiques (21 à 23) qui sont spécifiques à la machine et l'état de la mémoire de gains (6) peuvent être délivrés par l'intermédiaire du dispositif (4 ou 5) interne à la machine, et que sur et/ou dans la machine à sous (1) est prévu un dispositif de signalisation, qui après l'introduction des données caractéristiques (21 à 23) spécifiques à la machine et délivrées au préalable et du montant du gain (24) par l'intermédiaire d'une unité d'entrée (10) disposée dans ou sur la machine à sous (1) et reliée à l'unité centrale de commande (2), signale la coïncidence ou la non coïncidence, établie par l'unité centrale de commande (2), des données (21 à 24) introduites de cette manière, avec les données associées contenues dans la mémoire de gains (6).

3. Système comportant des machines à sous (1) pour le paiement de gains, garanti sans fraude selon l'une des revendications 1 et 2, caractérisé en ce que le dispositif interne à la machine servant à délivrer les données caractéristiques (21 à 23), spécifiques à la machine, de gains acquis et/ou de l'état final de la mémoire de gains (6) est agencé en tant qu'imprimante de données (4) servant à délivrer un rapport imprimé (7), que le joueur peut retirer de la machine à sous, et qui peut être présenté à une caisse (8) en tant que ticket de paiement.

4. Système comportant des machines à sous (1) pour le paiement de gains, garanti sans fraude selon au moins l'une des revendications précédentes, caractérisé en ce que l'unité d'entrée comporte un clavier pour introduire les données caractéristiques (21, 23) spécifiques à la machine.

5. Système comportant des machines à sous (1) pour le paiement de gains garanti sans fraude selon au moins l'une des revendications précédentes, caractérisé en ce que le dispositif, propre à la machine, qui sert à délivrer les données caractéristiques (21 à 23), spécifiques à la machine, de gains acquis et/ou de l'état final de la mémoire de gains (6) est agencé en tant que dispositif (5) pour écrire dans une carte de mémoire (11) pouvant être introduite dans la machine à sous (1), et que les données caractéristiques (21 à 23), spécifiques à la machine, de la même carte de mémoire (11) peuvent être lues à des fins de contrôle dans la machine à sous (1) et que les montants de gains (24), associés aux données caractéristiques (21 à 23), spécifiques à la machine, peuvent être représentés sur le dispositif d'affichage (9) de la machine à sous (1).

6. Système comportant des machines à sous (1) pour le paiement de gains, garanti sans fraude selon au moins l'une des revendications précédentes, caractérisé en ce que dans ou sur la machine à sous (1) est disposé un dispositif servant à identifier et/ou transférer de façon automatique les données (21 à 24) contenues sur le rapport imprimé (7) ou sur la carte de mémoire (11).

7. Système comportant des machines à sous (1) pour le paiement de gains, garanti sans fraude selon au moins l'une des revendications précédentes, caractérisé en ce que les données caractéristiques (21 à 23) spécifiques à la machine contiennent un numéro de machine (21) et/ou la date (22) et/ou l'heure (23) et/ou d'autres données.

8. Système comportant des machines à sous (1) pour le paiement de gains, garanti sans fraude selon au moins l'une des revendications précédentes, caractérisé en ce que les données caractéristiques (21 à 23), spécifiques à la machine et/ou le montant du gain (24) peuvent être délivrées sous une forme codée (25).

9. Système comportant des machines à sous (1) pour le paiement de gains, garanti sans fraude selon la revendication 6, caractérisé en ce que dans ou sur la machine à sous (1) est disposé un dispositif permettant d'identifier et/ou de transférer automatiquement les données (21 à 24) contenues sous forme codée (25) dans le rapport imprimé (7).
